# EUROPÄISCHE PATENTSCHRIFT

(11) **EP 4 179 169 B1**
(45) Veröffentlichungstag und Bekanntmachung des Hinweises auf die Patenterteilung: **03.07.2024**
(21) Anmeldenummer: 21743427.3
(22) Anmeldetag: 09.07.2021
(51) Int. Cl.: E04F 21/00, E04F 21/20, B28D 1/22, E04F 15/00, E04F 21/22

(54) **ZUSCHNEIDE- UND VERLEGEHILFE ZUM ZUSCHNEIDEN UND VERLEGEN VON BODENDIELEN IM FISCHGRÄT-MUSTER**
CUTTING AND LAYING AID FOR CUTTING TO SIZE AND LAYING FLOORBOARDS IN A HERRINGBONE PATTERN
SYSTÈME D'AIDE À LA DÉCOUPE ET À LA POSE DESTINÉ À DÉCOUPER ET À POSER EN CHEVRON DES LAMES DE PLANCHER

(30) Priorität: 10.07.2020 DE 102020118329
(43) Veröffentlichungstag der Anmeldung: 17.05.2023
(73) Patentinhaber: van der Vlis Design GmbH, 53125 Bonn (DE)
(72) Erfinder: RULAND, Carl, 53125 Bonn (DE)
(74) Vertreter: Patentanwälte Bauer Vorberg Kayser
(86) Internationale Anmeldenummer: PCT/EP2021/069189
(87) Internationale Veröffentlichungsnummer: WO 2022/008727

(56) Entgegenhaltungen:
- EP-A1- 2 466 033
- US-A1- 2006 196 139

## Beschreibung

Die Erfindung betrifft ein System zum Zuschneiden und Verlegen von Bodendielen eines sich aus einer Mehrzahl von Bodendielen zusammensetzenden Bodenbelags. Das System umfasst eine Bodendiele und eine Zuschneide- und Verlegehilfe, wobei die Bodendielen in einem Fischgrät-Muster verlegt werden. Dazu ist die Zuschneide- und Verlegehilfe als Flachkörper ausgebildet, dessen Abmessungen zumindest teilweise von entsprechend charakteristischen Abmessungen der Bodendielen oder des Fischgrät-Musters abgeleitet sind. Ferner betrifft die Erfindung ein Verfahren zum Zuschneiden und Verlegen von Bodendielen beim Verlegen der Bodendielen im Fischgrät-Muster unter Einsatz der mit der Erfindung vorgeschlagenen Zuschneide- und Verlegehilfe.

Unter einem Fischgrät-Muster wird eine geometrische Anordnung von einzelnen Elementen, wie zum Beispiel Bodendielen, Pflastersteinen, Ziegelsteinen oder dergleichen verstanden, welche reihenweise in einem im Vorzeichen alternierenden 45° Winkel entlang einer Verlegeachse verlegt werden. Das sich dabei ergebende Muster ähnelt einem Fischskelett mit seinen Gräten, woraus sich der Name Fischgrät-Muster ableitet.

Beim Verlegen eines Bodenbelags aus Bodendielen im Fischgrät-Muster müssen die Bodendielen an der Verlegebereichs-Begrenzung (z.B. einer Wand oder einer Abschlussleiste) in der Regel der Kontur der Verlegefläche angepasst werden. Üblicherweise erfolgt dies durch Abmessen der Längen und Winkel der zu füllenden Lücke und anschließendes Übertragen der Maße auf die Bodendiele. Je nach Art der verwendeten Bodendielen werden diese sodann entlang der übertragenen Kontur gesägt, geschnitten oder angeritzt und gebrochen. Zum Erfassen und Übertragen der Kontur werden üblicherweise Messmittel wie zum Beispiel ein Gliedermaßstab in Kombination mit einem einfachen Goniometer-Winkelmesser verwendet.

Für besonders aufwendige Konturen sind variable, segmentierte Schablonen gebräuchlich, mit deren Hilfe die Position und Form von zum Beispiel Aussparungen für Heizungsleitungen auf der Bodendiele bestimmt werden können. Jedoch lassen sich mit segmentierten Schablonen nur kleinere Konturen erfassen, weshalb diese nicht dazu geeignet sind, ganze Bodendielen abzulängen.

Ungeachtet der verwendeten Messmittel, besteht jedoch immer die Gefahr, dass Messfehler und Messungenauigkeiten die übertragene Kontur verfälschen. Darüber hinaus entfällt beim Verlegen des Bodenbelags ein nicht unwesentlicher Teil des gesamten Zeitaufwands auf das Erfassen und Übertragen der Konturen.

US2006196139A1 zeigt einen in Fischgrät-Muster verlegten Bodenbelag aus Dielen.

Die Aufgabe der Erfindung ist demnach, eine Zuschneide- und Verlegehilfe bereitzustellen, welche den Benutzer im Vergleich zum Stand der Technik ermächtigt, Konturen einer Verlegebereichs-Begrenzung, insbesondere eines Verlegebereichs-Randes mit einer deutlichen Zeitersparnis auf Bodendielen zu übertragen und gleichzeitig den Zuschnitt der Bodendielen präziser und einfacher zu gestalten. Dieselbige Aufgabe unterliegt dem mit der Erfindung vorgeschlagenen Verfahren zum Zuschneiden und Verlegen von Bodendielen beim Verlegen der Bodendielen im Fischgrät-Muster unter Einsatz Verwendung der mit der Erfindung vorgeschlagenen Zuschneide- und Verlegehilfe. Ferner unterliegt diese Aufgabe auch der erfindungsgemäßen Verwendung einer Zuschneide- und Verlegehilfe in einem Verfahren zum Zuschneiden und Verlegen von Bodendielen bei einer Verlegung der Bodendielen in einem Fischgrät-Muster.

Diese Aufgabe wird durch ein System mit den Merkmalen des Anspruchs 1, durch ein Verfahren den Merkmalen des Anspruchs 17, und durch eine Verwendung mit den Merkmalen des Anspruchs 18 gelöst.

Wesentlich für die Erfindung ist, dass die Abmessungen der Zuschneide- und Verlegehilfe teilweise charakteristischen Abmessungen der Bodendielen bzw. des Verlegemusters entsprechen. Durch diese Abmessungen wird die Periodizität des Verlegemusters ausgenutzt, um die Bodendielen im Bereich der Verlegebereichs-Begrenzung auf die nötigen Längen zu kürzen bzw. abzulängen. Unter einer Verlegebereichs-Begrenzung ist ein Verlegebereichs-Rand zu verstehen, beispielsweise eine Wand oder eine Abschlussleiste.

Bei einem erfindungsgemäßen System aus Bodendiele und Zuschneide- und Verlegehilfe zum Zuschneiden und Verlegen von Bodendielen eines sich aus einer Mehrzahl von Bodendielen zusammensetzenden Bodenbelags im Fischgrät-Muster, ist die Zuschneide- und Verlegehilfe als Flachkörper ausgebildet, wobei der Flachkörper eine Flachkörper-Länge und eine Flachkörper-Breite aufweist. Beim Einsatz erstreckt sich der Flachkörper in einer Verlegeebene des Bodenbelags.

Eine zu verlegende Bodendiele umfasst - bezogen auf die Verlegeebene - eine im Wesentlichen rechteckige Bodendielen-Oberseite, die durch jeweils zwei gegenüberliegende Bodendielen-Stirnseiten und Bodendielen-Längsseiten begrenzt ist, wobei die Bodendielen-Stirnseiten kürzer als die Bodendielen-Längsseiten sind und sich eine Bodendielen-Längsachse parallel zu den Bodendielen-Längsseiten erstreckt.

Das Fischgrät-Muster umfasst Bodendielen, welche entlang einer Verlegeachse in mindestens zwei Verlegereihen angeordnet sind, wobei die Bodendielen einer ersten Verlegereihe in einem Winkel der Bodendielen-Längsachse zur Verlegeachse von +45° und die Bodendielen einer zweiten Verlegereihe in einem Winkel der Bodendielen-Längsachse zur Verlegeachse von -45° angeordnet sind und die Bodendielen einer jeweiligen Verlegereihe bezogen auf eine jeweils benachbarte Bodendiele der jeweiligen Verlegereihe jeweils um eine Länge der Stirnseite entlang der Bodendielen-Längsachse versetzt sind, wobei jeweils eine Bodendielen-Längsseite einer Bodendiele einer Verlegereihe an einer Bodendielen-Längsseite einer benachbarten Bodendiele derselben Verlegereihe zumindest teilweise anliegt und eine Ecke der Bodendielen-Oberseite einer jeden Bodendiele auf der Verlegeachse liegt.

Die Zuschneide- und Verlegehilfe zeichnet sich dadurch aus, dass die Flachkörper-Breite der Zuschneide- und Verlegehilfe der Summe aus einer ersten charakteristischen Abmessung der Bodendiele und einer ersten Fugenbreite entspricht.

Unter einem Flachkörper wird ein im Wesentlichen dreidimensionaler Quader verstanden, dessen Flachkörper-Länge und Flachkörper-Breite deutlich größer sind, als seine Flachkörper-Höhe. Die zur Flachkörper-Länge und Flachkörper-Breite korrespondierenden Flachkörper-Längsseiten und Flachkörper-Breitenseiten erstrecken sich im verlegten Zustand der Bodendiele in einer Verlegeebene, welche im Wesentlichen in einer Verlegefläche aufgespannt ist, auf der der Bodenbelag verlegt werden soll.

Die Bodendielen sind im Wesentlichen quaderförmig und umfassen damit Ober- und Unterseite, zwei Stirnseiten und zwei Längsseiten, sowie deren Kanten. Die Stirnseiten liegen einander gegenüber, ebenso die Längsseiten. Auch die Oberseite und die Unterseite sind gegenüberliegend angeordnet. Die Oberseite ist von besonderer Bedeutung für das Verlegen des Bodenbelags, sodass sich die vorliegende Nomenklatur der "Stirnseiten" und "Längsseiten" des Quaders auf die Oberseite bezieht. Parallel zu den Längsseiten der Bodendiele verläuft eine Bodendielen-Längsachse. Die Schnittpunkte der Stirnseiten mit den Längsseiten bilden die Ecken der Oberseite der Bodendielen. Die Bodendielen müssen nicht zwingend glatte Seiten oder Flächen aufweisen, sondern können durch zum Beispiel durch Nut- und Federelemente unterbrochen sein. Auch können die Seiten der Bodendiele Schnapp-Verbindungen, wie sie bei Bodenbelägen weit verbreitet sind, aufweisen, wodurch das quaderförmige Erscheinungsbild der Bodendielen stark abweichend sein kann. Häufig werden auch aus technischen Gründen Nuten auf der Unterseite eingebracht oder mehrere Kanten des Quaders mit einer Fase versehen, so dass auch hier von den Konturen eines Quaders abgewichen werden kann.

Das Fischgrät-Muster umfasst in der Regel mehrere Verlegereihen, welche sich abwechselnd aus Bodendielen im +45° und -45° Winkel (relativ zur Verlegeachse) zusammensetzen. Ein sich daraus ergebendes periodisches Muster kann entlang und quer zur Verlegeachse beliebig fortgesetzt werden, so dass sich das Fischgrät-Muster aus beliebig vielen und beliebig langen Verlegereihen zusammensetzen kann. Die Zuschneide- und Verlegehilfe kann für alle sich so periodisch ergebenden benachbarten Verlegereihen verwendet werden.

Die erste charakteristische Abmessung der Bodendiele wird dabei aus den geometrischen Maßen der verwendeten Bodendiele abgeleitet und zusammen mit einer Fugenbreite bestimmt. Die Fugenbreite bezieht sich dabei auf einen Bereich des Bodenbelags, welcher nicht mit Bodendielen belegt ist. In der Regel sind dies jene Bereiche, in denen eine Dehnungsfuge für den Bodenbelag angelegt werden muss, so dass die Fugenbreite der Dehnungsfugenbreite entsprechen kann. Dehnungsfugen werden in der Regel im Randbereich des Bodenbelags verortet, oder unterteilen größere Bodenbereiche in mehrere kleine Bereiche, in denen der Bodenbelag dann eigenständig verlegt wird. Es kann aber auch sinnvoll sein, dass die erste Fugenbreite gleich Null gesetzt wird, wenn zum Beispiel keine Dehnungsfuge benötigt wird. Die Flachkörper-Breite entspricht in diesem Fall nur der ersten charakteristischen Abmessung.

Im praktischen Einsatz erfolgt die Nutzung der Zuschneide- und Verlegehilfe, sofern die Verlegeachse einen Winkel von 45° bis 135° zur Verlegebereichs-Begrenzung einnimmt, d.h. zum Beispiel, wenn die Bodendielen entlang der Verlegeachse in einer Verlegereihe verlegt werden und die Verlegereihe in Verlegerichtung gegen eine Wand stößt, wie folgt:
In einer Verlegereihe werden nicht-abgelängte Bodendielen im Fischgrät-Muster verlegt, bis keine weitere nicht-abgelängte Bodendiele in der Verlegereihe aufgrund der Verlegebereichs-Begrenzung (z.B. einer Wand) verlegt werden kann. Die nächste zu verlegende Bodendiele in der Verlegereihe wird dann auf die letzte verlegte Bodendiele (vor der Verlegebereichs-Begrenzung) aufgelegt und die Zuschneide- und Verlegehilfe auf der zu verlegenden Bodendiele platziert. Dabei wird die Zuschneide- und Verlegehilfe mit ihrer Flachkörper-Längsseite an der Wand angelegt. Nun wird die Kontur der Zuschneide- und Verlegehilfe auf die zu verlegende Bodendiele übertragen. Diese Kontur entspricht einer projizierten Kontur der Wand. Die zu verlegende Bodendiele wird daraufhin entlang der übertragenen Kontur abgelängt, so dass diese nun passend zur Wand weiter im Fischgrät-Muster verlegt werden kann.

Sofern eine Orthogonale der Verlegeachse einen Winkel von 45° bis 135° Grad zur Verlegebereichs-Begrenzung einnimmt, d.h. zum Beispiel, wenn die Verlegereihen im Wesentlichen parallel zur Wand verlaufen und die Bodendielen einer weiteren Verlegereihe allesamt gekürzt (bzw. abgelängt) werden müssen, erfolgt die Nutzung der Zuschneide- und Verlegehilfe wie folgt:
Es wird eine erste Verlegereihe in Nähe der Wand und eine zweite Verlegereihe benachbart zur ersten Verlegereihe auf der von der Wand abgewandten Seite der ersten Verlegereihe gelegt. Die Bodendielen einer Verlegereihe zwischen der Wand und der ersten Verlegereihe müssen zum Verlegen allesamt gekürzt werden. Eine zu kürzende Bodendiele wird dazu auf einer Bodendiele der zweiten Verlegereihe (relativ zur Verlegebereichs-Begrenzung) platziert, die im Fischgrät-Muster auf gleicher Höhe wie die zu verlegende Bodendiele (bezogen auf die Verlegeachse) angeordnet ist. Die Zuschneide- und Verlegehilfe wird sodann auf der zu verlegenden Bodendiele angeordnet, so dass die Zuschneide- und Verlegehilfe mit ihrer Flachkörper-Breitenseite an der Wand anliegt. Nun wird die Kontur der Zuschneide- und Verlegehilfe auf die zu verlegende Bodendiele übertragen und diese entlang der übertragenen Kontur abgelängt, so dass die abgelängte Bodendiele in Anpassung an die Verlegebereichs-Begrenzung im Fischgrät-Muster verlegt werden kann.

Erfindungsgemäß entspricht die erste charakteristische Abmessung der Bodendiele einer Länge einer im 45° Winkel zur Bodendielen-Längsachse und über die Bodendielen-Oberseite erstreckenden Diagonalen. Diese Diagonale entspricht der Länge, die sich der Bodenbelag pro Bodendiele in Richtung der Verlegeachse erstreckt und stellt somit eine charakteristische Abmessung der Bodendiele und des Bodenbelags bzw. des Verlegemusters dar. Diese Abmessung ergibt sich geometrisch unmittelbar aus der Bodendiele, indem die Länge einer Diagonalen im 45° Winkel zur Bodendielen-Längsachse bestimmt wird, und entspricht damit dem Produkt aus der ersten charakteristischen Länge multipliziert mit $\sqrt{2}$.

Nachfolgend seien die in den Unteransprüchen angegebenen vorteilhaften Ausgestaltungen sowie weitere vorteilhafte (oder mögliche) Ausgestaltungen der mit der Erfindung vorgeschlagenen Zuschneide- und Verlegehilfe im Detail beschrieben.

Nach einer Ausgestaltung einer mit der Erfindung vorgeschlagenen Zuschneide- und Verlegehilfe kann die Flachkörper-Länge der Zuschneide- und Verlegehilfe der Summe aus einer zweiten charakteristischen Abmessung des Fischgrät-Musters und einer zweiten Fugenbreite entsprechen. Da das Fischgrät-Muster entlang der Verlegeachse und ihrer Querachse nicht symmetrisch ist, ergeben sich verschiedene Verlegesituationen in Randbereichen des Bodenbelags in Richtung der Verlegeachse und der Querachse dazu. Dies kann die Notwendigkeit einer zweiten charakteristischen Abmessung zur Geometrie- und Größenbestimmung der Zuschneide- und Verlegehilfe begründen. Wie zuvor bereits erläutert, muss dazu ebenfalls eine Fugenbreite zur Bestimmung der Flachkörper-Länge berücksichtigt werden. Da die Fugenbreiten im Randbereich in Richtung der Verlegeachse und im Randbereich quer dazu, nicht zwingend gleich sein müssen, kann eine zweite Fugenbreite zur Berechnung der Flachkörper-Länge herangezogen werden. Es kann aber auch sinnvoll sein, dass die zweite Fugenbreite gleich Null gesetzt wird, wenn zum Beispiel keine Dehnungsfuge vorgesehen ist. Die Flachkörper-Länge entspricht in diesem Fall lediglich der zweiten charakteristischen Abmessung.

Nach einer weiteren Ausgestaltung einer mit der Erfindung vorgeschlagenen Zuschneide- und Verlegehilfe kann die zweite charakteristische Abmessung einer Länge einer sich orthogonal zur Verlegeachse erstreckenden Verbindungslinie zwischen einer äußersten Ecke der Bodendielen-Stirnseite einer in der ersten Verlegereihe verlegten Bodendiele 2 und einer - bezogen auf die Verlegachse - innersten Ecke der Bodendielen-Stirnseite einer in der zweiten Verlegereihe verlegten Bodendiele in der Verlegeebene entsprechen. Sowohl die genannte äußerste Ecke als auch die innerste Ecke liegt dabei nicht auf der Verlegeachse, sondern auf parallel dazu versetzten Achsen.

Das Zugrundelegen der vorangehend definierten zweiten charakteristische Abmessung ist für das Verlegen einer weiteren Verlegereihe neben den bereits verlegten Verlegereihen nützlich, bei der bereits die ersten Bodendielen aufgrund einer Verlegebereichs-Begrenzung direkt geschnitten werden müssen, ohne dass bereits ungeschnittene Bodendielen in derselben Verlegereihe zuvor verlegt werden konnten.

Nach einer weiteren Ausgestaltung einer mit der Erfindung vorgeschlagenen Zuschneide- und Verlegehilfe kann die erste und/oder die zweite Fugenbreite kleiner als 20 mm sein. Die Fugenbreite wird aufgrund der Eigenschaften des fertig verlegten Bodenbelags bestimmt. In der Regel entspricht die Fugenbreite der Breite einer Dehnungsfugenbreite, deren Breite bei den meisten Bodenbelägen unterhalb von 20 mm liegt. Vorzugsweise ist die Fugenbreite kleiner als 15 mm oder weiter vorzugsweise kleiner als 10 mm sowie größer als 6 mm. Es kann sinnvoll sein, die Fugenbreite auf einen Bereich von 2 bis 6 mm zu verkleinern, oder den Bereich noch weiter in Richtung kleinerer Abmessungen einzuschränken. Vorzugsweise liegt dann die Fugenbreite in einem Bereich von 0 bis 4 mm.

Nach einer weiteren Ausgestaltung einer mit der Erfindung vorgeschlagenen Zuschneide- und Verlegehilfe können die erste und zweite Fugenbreite im Wesentlichen die gleiche Abmessung aufweisen. In den meisten Fällen muss nicht zwischen verschiedenen Fugenbreiten unterschieden werden, so dass es sich anbietet die erste und zweite Fugenbreite auf die gleichen Maße zu dimensionieren.

Nach einer weiteren Ausgestaltung einer mit der Erfindung vorgeschlagenen Zuschneide- und Verlegehilfe kann die Zuschneide- und Verlegehilfe derart eingerichtet sein, dass der Bodenbelag sowohl mit einer Fugenbreite größer Null als auch mit einer Fugenbreite gleich Null verlegbar ist. Durch einen solchen Aufbau der Zuschneide- und Verlegehilfe kann der Bodenbelag mit und ohne Fugenbreite, also mit oder ohne eine Dehnungsfuge verlegt werden. Diese Eigenschaft kann beispielsweise durch eine Faltkante realisiert werden, deren Position so gewählt wird, dass die Abmessungen der Zuschneide- und Verlegehilfe auf die beiden charakteristischen Abmessungen reduziert werden. Eine weitere Möglichkeit ist das Einbringen von Aussparungen in die Zuschneide- und Verlegehilfe zum Anzeichnen oder Schneiden der Bodendiele auf Höhe der charakteristischen Abmessungen, wobei beispielsweise die Außenkanten der Zuschneide- und Verlegehilfe zum Anzeichen oder Schneiden der Bodendielen auf Höhe der charakteristischen Abmessung in Addition der Fugenbreite dienen können.

Nach einer weiteren Ausgestaltung einer mit der Erfindung vorgeschlagenen Zuschneide- und Verlegehilfe kann die Zuschneide- und Verlegehilfe aus einem Material gefertigt sein, welches eine ausreichende Stabilität aufweist, damit die Zuschneide- und Verlegehilfe als Führung für ein Schneidwerkzeug zum Zuschneiden der Bodendielen einsetzbar ist. Dazu kann beispielsweise die Höhe des Flachkörpers, senkrecht zur Verlegeebene, derart gewählt werden, dass die dadurch entstehende Seitenfläche als Anlagefläche für ein Messer oder eine Säge dienen kann. Ebenso ist eine Aussparung in der Zuschneide- und Verlegehilfe denkbar, in welcher ein derartiges Werkzeug geführt werden kann. Entscheidend dabei ist, dass das Material, aus dem die Zuschneide- und Verlegehilfe gefertigt ist, eine ausreichende mechanische Stabilität gegenüber dem verwendeten Werkzeug aufweist, bzw. dass die Führung derart ausgebildet ist, dass die Zuschneide- und Verlegehilfe nicht beschädigt wird.

Nach einer weiteren Ausgestaltung einer mit der Erfindung vorgeschlagenen Zuschneide- und Verlegehilfe kann die Zuschneide- und Verlegehilfe eine Führungsschiene für ein Werkzeug aufweisen, vorzugsweise für ein Schneide- und/oder Markierungswerkzeug. Mit einer Führungsschiene ist eine Vorrichtung gemeint, die die Bewegung eines Werkzeugs zum Anzeichnen und/oder zum Schneiden der Bodendielen entlang einer vorgegebenen Bahn leitet.

Die Führungsschiene kann auch derart ausgeführt sein, dass nicht die Flachkörper-Breite bzw. Flachkörper-Länge der charakteristischen Abmessung zuzüglich der Fugenbreite entspricht, sondern zum Beispiel eine Strecke von einem Ende des Flachkörpers zu einer durch die Führungsschiene vorgegebenen Bewegungsbahn einer Werkzeugschneide oder eines Anzeichen-Geräts. Auf diese Weise sind nicht die Abmessungen der Zuschneide- und Verlegehilfe für die Stelle, an der die Bodendiele abgelängt wird, ausschlaggebend, sondern eine jene Position an der das Werkzeug zum Anzeichnen und/oder Ablängen in Bezug auf eine Seite der Zuschneide- und Verlegehilfe geführt wird. Der Abstand von der Bewegungsbahn des Werkzeugs zur gegenüberliegenden Seite der Zuschneide- und Verlegehilfe muss also der entsprechenden charakteristischen Abmessung zuzüglich der Fugenbreite entsprechen.

Nach einer weiteren Ausgestaltung einer mit der Erfindung vorgeschlagenen Zuschneide- und Verlegehilfe kann die Zuschneide- und Verlegehilfe aus Kunststoff, Metall, einem Faserverbund-Werkstoff, Naturstoff, Textilstoff, und/oder einem zellulosebasierten Werkstoff gefertigt sein. Bei der Auswahl des Materials der Zuschneide- und Verlegehilfe sollte der spätere Einsatzbereich bedacht werden. Je nachdem ob diese zusammen mit Bodendielen aus Kunststoff, Hartholz oder zum Beispiel Pflastersteinen verwendet werden soll, bieten sich unterschiedliche Materialien an. Kostengünstig ist zum Beispiel eine Herstellung aus Kunststoff, widerstandsfähiger ist zum Beispiel Metall. Verbundwerkstoffe vereinen häufig verschiedene positive Materialeigenschaften. Auch zellulosebasierte Werkstoffe wie Papier und Pappe bieten sich an, da sie kostengünstig herzustellen sind und eine ausreichende Stabilität bei der Verwendung eines Markierungswerkzeuges bieten.

Nach einer weiteren Ausgestaltung einer mit der Erfindung vorgeschlagenen Zuschneide- und Verlegehilfe kann auf einer Zuschneide- und Verlegehilfen-Seite eine Zuschnitt-Anleitung für einen Benutzer dargestellt sein. Um eine fachgerechte Verwendung der Zuschneide- und Verlegehilfe zu gewährleisten, kann es sinnvoll sein, eine Zuschnitt-Anleitung auf eine Seite der Zuschneide- und Verlegehilfe aufzubringen. Dies kann zum Beispiel durch einen Aufdruck erfolgen oder ein zusätzliches Element wie einer auf Papier gedruckten und aufklappbaren Anleitung, die an der Zuschneide- und Verlegehilfe angebracht sein kann. Auch ein Auflaminieren einer Zuschnitt-Anleitung ist möglich.

Nach einer weiteren Ausgestaltung einer mit der Erfindung vorgeschlagenen Zuschneide- und Verlegehilfe kann die Zuschneide- und Verlegehilfe zum Verlegen und Zuschneiden von Bodendielen aus Holz, Kunststoff, Stein, Fliesen und/oder Verbundmaterial ausgebildet sein.

Nach einer weiteren Ausgestaltung einer mit der Erfindung vorgeschlagenen Zuschneide- und Verlegehilfe kann die Zuschneide- und Verlegehilfe eine Oberflächenbeschichtung aufweisen. Je nach verwendetem Material der Zuschneide- und Verlegehilfe kann eine Oberflächenbeschichtung deren Eigenschaften verbessern. Dies betrifft insbesondere die mechanische Stabilität, Widerstandsfähigkeit gegenüber Schmutz und Feuchtigkeit sowie die Feuerfestigkeit (relevant beispielsweise bei Funkenflug von Schweiß- oder Fräßgeräten). Die Oberflächenbeschichtung kann dabei beispielsweise als Lack oder als Folie aufgetragen werden, wobei andere Auftragsarten nicht ausgeschlossen sind.

Vorzugsweise kann die Zuschneide- und Verlegehilfe eine Oberflächenbeschichtung zur Verringerung von Oberflächenabrieb aufweisen. Eine solche Beschichtung kann die Lebensdauer erhöhen und bietet gleichzeitig Schutz vor ungewollter Abnutzung. Durch eine solche Abnutzung kann beispielsweise die Kontur des Flachkörpers verändert werden, was zu einer fehlerhaften Übertragung der Kontur der Verlegebereichs-Begrenzung auf die Bodendiele führen kann.

Nach einer weiteren Ausgestaltung einer mit der Erfindung vorgeschlagenen Zuschneide- und Verlegehilfe kann die Zuschneide- und Verlegehilfe eine Faltkante zur Verkleinerung der Abmessungen der Zuschneide- und Verlegehilfe aufweisen. Je nach Größe der Bodendielen kann insbesondere die Flachkörper-Länge der Zuschneide- und Verlegehilfe groß und damit unhandlich werden. Daher bietet es sich an, die Zuschneide- und Verlegehilfe zusammenfaltbar zu gestalten. Je nach verwendetem Material für die Zuschneide- und Verlegehilfe können dazu eine oder mehrere Faltkanten vorgesehen sein, oder die Zuschneide- und Verlegehilfe kann in mehrere durch Scharniere verbundene Teile aufgeteilt werden. Auch ein zusammensteckbares System ist denkbar.

Nach einer weiteren Ausgestaltung einer mit der Erfindung vorgeschlagenen Zuschneide- und Verlegehilfe kann die Zuschneide- und Verlegehilfe derart eingerichtet sein, dass die Flachkörper-Breite um das Maß der ersten charakteristischen Breite, oder ein Vielfaches davon, erweiterbar ist, und/oder dass die Flachkörper-Länge um das Maß der zweiten charakteristischen Breite, oder ein Vielfaches davon, erweiterbar ist. Diese Eigenschaft kann beispielsweise durch einen ausfaltbaren Teil der Zuschneide- und Verlegehilfe realisiert werden. Diese Funktion kann dann nützlich sein, wenn nach der ersten abgelängten Bodendiele eine in der Verlegereihe darauffolgende zweite Bodendiele abgelängt werden muss. Hier kann dann die zweite abzulängende Bodendiele wieder auf der Anzeichen-Position der ersten abgelängten Bodendiele platziert werden, um dort die Kontur der Verlegebereichs-Begrenzung zu übertragen. Dies spart Zeit, da mit einer Zuschneide- und Verlegehilfe ohne diese Funktion, die zweite abzulängende Bodendiele zunächst grob gekürzt werden müsste, um sie dann auf die erste abgelängte und bereits verlegte Bodendiele zum Übertragen der Kontur zu legen. Eine solche Klappfunktion kann mehrfach an der Zuschneide- und Verlegehilfe vorgesehen sein, so dass auch weitere abzulängende Bodendielen ohne vorherige grobe Kürzungen abgelängt werden können.

Nach einer weiteren Ausgestaltung einer mit der Erfindung vorgeschlagenen Zuschneide- und Verlegehilfe kann die Zuschneide- und Verlegehilfe zur Verwendung bei einem Fischgrät-Muster mit einem Winkel zwischen der Verlegeachse und einer Verlegebereichs-Begrenzung von größer gleich 45° und kleiner gleich 135° eingerichtet sein.

Nach einer weiteren Ausgestaltung einer mit der Erfindung vorgeschlagenen Zuschneide- und Verlegehilfe kann die Zuschneide- und Verlegehilfe zur Verwendung bei einem Fischgrät-Muster mit einem Winkel zwischen einer Orthogonalen der Verlegeachse und einer Verlegebereichs-Begrenzung von größer gleich 45° und kleiner gleich 135° eingerichtet sein.

Wie schon erwähnt, wird die der Erfindung zugrunde liegende Aufgabe auch durch ein Verfahren zum Zuschneiden und Verlegen von Bodendielen zur Verlegung in einem Fischgrät-Muster, wie vorangehend definiert, unter Einsatz eines erfindungsgemäß ausgebildeten Systems aus Bodendiele und Zuschneide- und Verlegehilfe gelöst.

Nach einem mit der Erfindung vorgeschlagenen Verfahrens ist vorgesehen, dass das Verfahren in einer ersten Verfahrensvariante folgende Schritte umfasst, wenn die Verlegeachse einen Winkel von 45° bis 135° zur Verlegebereichs-Begrenzung einnimmt:
Zunächst werden in einer Verlegereihe nicht-abgelängte Bodendielen im Fischgrät-Muster in Richtung einer Verlegebereichs-Begrenzung verlegt, bis keine weitere nicht-abgelängte Bodendiele in der Verlegereihe aufgrund der Verlegebereichs-Begrenzung verlegt werden kann. Danach wird die nächste zu verlegende Bodendiele in der Verlegereihe auf der letzten verlegten Bodendiele jener der Verlegebereichs-Begrenzung zugewandten Seite der Verlegereihe platziert. Sodann wird die Zuschneide- und Verlegehilfe derart auf der zu verlegenden Bodendiele platziert, dass die Zuschneide- und Verlegehilfe mit ihrer Flachkörper-Längsseite an der Verlegebereichs-Begrenzung anliegt. Im Anschluss wird eine Kontur der Zuschneide- und Verlegehilfe auf die zu verlegende Bodendiele übertragen. Vorzugsweise ist dies jene Kontur der Zuschneide- und Verlegehilfe, welche die Oberseite der zu verlegenden Bodendiele schneidet. Danach wird die zu verlegende Bodendiele entlang der übertragenen Kontur abgelängt, und die abgelängte zu verlegende Bodendiele wird dem Fischgrät-Muster entsprechend verlegt.

In einer zweiten Verfahrensvariante umfasst das Verfahren folgende Schritte, wenn eine Orthogonale zur Verlegeachse einen Winkel von 45° bis 135° zur Verlegebereichs-Begrenzung einnimmt:
Zunächst werden nicht-abgelängte Bodendielen entsprechend dem Fischgrät-Muster in Richtung einer Verlegebereichs-Begrenzung verlegt, wobei eine erste Verlegereihe in Nähe der Verlegebereichs-Begrenzung und eine zweite Verlegereihe benachbart zur ersten Verlegereihe auf der von der Verlegebereichs-Begrenzung abgewandten Seite der ersten Verlegereihe gelegt werden. Eine in einer zwischen der Verlegebereichs-Begrenzung und der ersten Verlegereihe zu verlegende Bodendiele wird auf einer Bodendiele der zweiten Verlegereihe platziert, die im Fischgrät-Muster auf gleicher Höhe wie die zu verlegende Bodendiele (bezogen auf die Verlegeachse) angeordnet ist. Daraufhin wird die Zuschneide- und Verlegehilfe derart auf der zu verlegenden Bodendiele platziert, dass die Zuschneide- und Verlegehilfe mit ihrer Flachkörper-Breitenseite an der Verlegebereichs-Begrenzung anliegt. Sodann wird eine Kontur der Zuschneide- und Verlegehilfe auf die zu verlegende Bodendiele übertragen. Vorzugsweise ist dies jene Kontur der Zuschneide- und Verlegehilfe, welche die Oberseite der zu verlegenden Bodendiele schneidet. Schließlich wird die zu verlegende Bodendiele entlang der übertragenen Kontur abgelängt, und die abgelängte zu verlegende Bodendiele wird dem Fischgrät-Muster entsprechend verlegt.

Ferner wird die der Erfindung zugrunde liegende Aufgabe mit einer Verwendung eines erfindungsgemäß ausgebildeten Systems aus Bodendiele und Zuschneide- und Verlegehilfe in einem Verfahren zum Zuschneiden und Verlegen von Bodendielen bei einer Verlegung der Bodendielen in einem Fischgrät-Muster gelöst, vorzugsweise in einem Verfahren gemäß der Erfindung. Entsprechend ist ein mit der Erfindung vorgeschlagenes System aus Bodendiele und Zuschneide- und Verlegehilfe dazu eingerichtet und ausgebildet, in einem mit der Erfindung vorgeschlagenen Verfahren eingesetzt zu werden.

Weitere Merkmale und Vorteile der Erfindung ergeben sich aus der nachfolgenden Beschreibung nicht einschränkend zu verstehender Ausführungsbeispiele der Erfindung, welche im Folgenden unter Bezugnahme auf die Zeichnungen näher erläutert werden. In diesen Zeichnungen zeigen schematisch:
- Fig. 1:: eine ausschnittsweise Draufsicht auf einen zu verlegenden Bodenbelag mit einer Verlegebereichs-Begrenzung 16 in einer ersten Anordnung, wobei der Bodenbelag im Fischgrät-Muster verlegt wird, sowie eine Darstellung einer zu verlegenden Bodendiele 17, welche vor dem Verlegen gekürzt werden soll;
- Fig. 2:: die Position in welche die zu verlegende Bodendiele 17 nach Fig. 1 zum Übertragen der Kontur der Verlegebereichs-Begrenzung 16 gebracht werden soll;
- Fig. 3:: die Zuschneide- und Verlegehilfe 1 in einer Position zum Übertragen der Kontur der Verlegebereichs-Begrenzung 16 auf die zu verlegende Bodendiele 17;
- Fig. 4:: die der Kontur der Verlegebereichs-Begrenzung 16 einer gemäß Fig. 3 abgelängten und zu verlegenden Bodendiele 17,
- Fig. 5:: die verlegte abgelängte Bodendiele 17 in einer Verlege-Anordnung gemäß den Fig. 1-4;
- Fig. 6:: eine ausschnittsweise Draufsicht auf einen zu verlegenden Bodenbelag mit einer Verlegebereichs-Begrenzung 16 in einer alternativen Anordnung, wobei der Bodenbelag im Fischgrät-Muster verlegt wird, sowie eine Darstellung einer zu verlegenden Bodendiele 17, welche zunächst gekürzt werden soll;
- Fig. 7:: die Position in welche die weitere zu verlegende Bodendiele 17 nach Fig. 6 zum Übertragen der Kontur der Verlegebereichs-Begrenzung 16 gebracht werden soll;
- Fig. 8:: die Zuschneide- und Verlegehilfe 1 in einer Position zum Übertragen der Kontur der Verlegebereichs-Begrenzung 16 auf die weitere zu verlegende Bodendiele 17.

Die Fig. 1 zeigt eine Draufsicht auf einen Bodenbelag, welcher im Fischgrät-Muster verlegt wird und aus einzelnen Bodendielen 2 zusammengesetzt ist. Die Bodendielen 2 werden dabei abwechselnd periodisch in einem +45° bzw. -45° Winkel entlang einer Verlegeachse 9 angeordnet und verlegt. Der Winkel ist dabei zwischen der Bodendielen-Längsachse 8 und der Verlegeachse 9 angelegt. Jeweils eine Ecke 12 der Bodendielen-Oberseite 5 einer jeden Bodendiele 2 ist dabei auf der Verlegeachse 9 angeordnet und die Bodendielen-Längsseiten 7 benachbarter Bodendielen 2 liegen aneinander an. Daraus resultieren zwei Verlegereihen 10 und 11, welche in Richtung einer Verlegebereichs-Begrenzung 16 (dies kann beispielsweise eine Wand sein) nicht ohne ein Ablängen der nächsten zu verlegenden Bodendielen 17 fortgesetzt werden können. Die nächste zu verlegende Bodendiele 17 ist hier gestrichelt dargestellt, wobei zu erkennen ist, dass die obere Ecke der zu verlegenden Bodendiele 17 (ohne Ablängung der Bodendiele 17) über die Verlegebereichs-Begrenzung 16 hinausragen würde und somit zum Verlegen der Bodendiele 17 abgelängt werden muss.

Ferner dargestellt sind die erste charakteristische Abmessung 13 und die zweite charakteristische Abmessung 14, die geometrische Maße der Bodendielen 2 bzw. des Fischgrät-Musters repräsentieren. Die erste charakteristische Abmessung 13 entspricht dabei der Diagonalen entlang der Verlegeachse 9 über eine Bodendiele hinweg. Dies ist gleichzeitig auch das Maß, um welches der Bodenbelag pro gelegter Bodendiele 2 in Richtung der Verlegeachse 9 fortschreitet. Die zweite charakteristische Abmessung 14 leitet sich dagegen vom Fischgrät-Muster ab. Die zweite charakteristische Abmessung 14 entspricht dabei einer Länge einer sich orthogonal zur Verlegeachse 9 erstreckenden Verbindungslinie 20 zwischen einer äußersten Ecke der Bodendielen-Stirnseite 6 einer in der ersten Verlegereihe 10 verlegten Bodendiele 2 und einer - bezogen auf die Verlegachse 9 - innersten Ecke der Bodendielen-Stirnseite 6 einer in der zweiten Verlegereihe 11 verlegten Bodendiele 2 in der Verlegeebene. Sowohl die genannte äußerste Ecke als auch die innerste Ecke liegt dabei nicht auf der Verlegeachse 9 , sondern auf parallel dazu versetzten Achsen.

Die Fig. 2 deutet eine jene Platzierungsposition für die Bodendiele 17 an, die verwirklicht sein muss, um die Kontur der Verlegebereichs-Begrenzung 16 auf die zu verlegende Bodendiele 17 mittels der Zuschneide- und Verlegehilfe 1 korrekt zu übertragen und entsprechend abzulängen. Dabei wird die zu verlegende Bodendiele 17 auf die letzte bereits verlegte Bodendiele 2 derselben Verlegereihe 10 respektive 11 aufgelegt bzw. auf dieser platziert. Die zu verlegende Bodendiele 17, deren finale Position in Fig. 1 gestrichelt dargestellt ist, muss also auf der letzten Bodendiele 2 derselben Verlegereihe 10 platziert werden, welche vorliegend mit Klammern an den Ecken der Bodendiele 2 hervorgehoben ist.

Nachdem die zu verlegende Bodendiele 17 gemäß Fig. 3 in Position gebracht ist, ist in der Fig. 3 zudem die Zuschneide- und Verlegehilfe 1 in ihrer Einsatzposition gezeigt, so dass die Kontur der Verlegebereichs-Begrenzung 16 auf die zu verlegende Bodendiele 17 übertragen werden kann, wobei hier die Flachkörper-Breite 4 bzw. die Flachkörper-Breitenseite 18 der Zuschneide- und Verlegehilfe zum Tragen kommt. Die Zuschneide- und Verlegehilfe 1 liegt dabei mit ihrer Flachkörper-Längsseite 19 an der Verlegebereichs-Begrenzung 16 an. An der gegenüberliegenden Seite der Zuschneide- und Verlegehilfe 1 kann die zu verlegende Bodendiele 17 angezeichnet und abgelängt werden. Die Konturübertragung erfolgt hierbei also an jener Position, an welcher die zu verlegende Bodendiele 17 (bzw. die Oberseite der Bodendiele 17) von der Flachkörper-Längsseite 19 geschnitten wird.

Gemäß der Darstellung nach Fig. 4 wird entlang dieser übertragenen Kontur sodann die zu verlegende Bodendiele 17 abgelängt, welche im Fischgrät-Muster gemäß Fig. 5 angeordnet ist. Das abgeschnittene Reststück findet bei der Verlegung dieser zu verlegenden Bodendiele 17 keine Verwendung und wird verworfen.

Fig. 6 zeigt analog dazu einen anderen Ausschnitt des Bodenbelags im Fischgrät-Muster. Dazu sind die zwei Verlegereihen 10 und 11 sowie eine weitere Verlegereihe angedeutet. Auch sind mehrere Verlegeachsen dargestellt, die für die jeweiligen Verlegereihen 10, 11 von Bedeutung sind. In diesem Fall muss links neben den ersten beiden Verlegereihen 10 und 11 eine weitere Verlegereihe von Bodendielen 2 verlegt werden, wobei aufgrund der Maßgebung und dem Abstand zur Verlegebereichs-Begrenzung 16 keine (nicht abgelängten) Bodendielen 2 verlegt werden können, sondern die in dieser Reihe zu verlegenden Bodendielen 17 abgelängt werden müssen. Beispielhaft ist die zu verlegende Bodendiele 17 gestrichelt dargestellt und würde über die Verlegebereichs-Begrenzung 16 hinausragen. Der Teil der zu verlegenden Bodendiele 17, der über die Verlegebereichs-Begrenzung 16 hinaus ragt muss also zum Verlegen der Bodendiele 17 abgeschnitten bzw. abgelängt werden.

In diesem Fall wird die zu verlegende Bodendiele 17, wie in Fig. 7 gezeigt, zum Übertragen der Kontur der Verlegebereichs-Begrenzung 16 auf eine bereits verlegte Bodendiele 2 zwei Verlegereihen weiter rechts auf gleicher Höhe im Fischgrät-Muster platziert. Gleiche Höhe bedeutet in diesem Beispiel, dass die in Fig. 6 gestrichelt dargestellte Position der zu verlegenden Bodendiele 17 orthogonal zur Verlegeachse 9, in diesem Fall also sogar waagerecht, nach rechts auf die zweite Verlegereihe 11 projiziert wird, gekennzeichnet durch Klammern an den Ecken dieser Bodendiele 2.

In Fig. 8 ist schließlich die Positionierung der Zuschneide- und Verlegehilfe 1 gezeigt, deren Flachkörper-Längsseite 19 zum Übertragen der Kontur der Verlegebereichs-Begrenzung 16 zum Tragen kommt. Dazu liegt die Flachkörper-Breitenseite 18 an der Verlegebereichs-Begrenzung 16 an. Analog zum vorherigen Vorgehen wird dann entlang der übertragenen Kontur der Verlegebereichs-Begrenzung 16 die zu verlegende Bodendiele 17 abgelängt und verlegt. Hierbei wird die zu verlegende Bodendiele 17 im Schnittbereich der Flachkörper-Breitenseite 18 mit der Bodendiele 2 abgelängt. Ebenso analog kann das Vorgehen auf die anderen, nicht gezeigten Begrenzungsbereiche der Verlegeebene übertragen werden.

### Bezugszeichenliste

- 1: Zuschneide- und Verlegehilfe
- 2: Bodendiele
- 3: Flachkörper-Länge
- 4: Flachkörper-Breite
- 5: Bodendielen-Oberseite
- 6: Bodendielen-Stirnseite
- 7: Bodendielen-Längsseite
- 8: Bodendielen-Längsachse
- 9: Verlegeachse
- 10: erste Verlegereihe
- 11: zweite Verlegereihe
- 12: Ecke der Bodendielen-Oberseite
- 13: erste charakteristische Abmessung
- 14: zweite charakteristische Abmessung
- 15: Markierungswerkzeug
- 16: Verlegebereichs-Begrenzung
- 17: zu verlegende Bodendiele
- 18: Flachkörper-Breitenseite
- 19: Flachkörper-Längsseite
- 20: Verbindungslinie

## Patentansprüche

1. System zum Zuschneiden und Verlegen von Bodendielen (2) eines sich aus einer Mehrzahl von Bodendielen (2) zusammensetzenden Bodenbelags im Fischgrät-Muster, das System umfassend eine Bodendiele (2) und eine Zuschneide- und Verlegehilfe (1), wobei die Zuschneide- und Verlegehilfe (1) als Flachkörper ausgebildet ist, der eine Flachkörper-Länge (3) und eine Flachkörper-Breite (4) aufweist, wobei eine zu verlegende Bodendiele (17) bezogen auf die Verlegeebene eine im Wesentlichen rechteckige Bodendielen-Oberseite (5) umfasst, die durch jeweils zwei gegenüberliegenden Bodendielen-Stirnseiten (6) und Bodendielen-Längsseiten (7) begrenzt ist, wobei die Bodendielen-Stirnseiten (6) kürzer als die Bodendielen-Längsseiten (7) sind und sich eine Bodendielen-Längsachse (8) parallel zu den Bodendielen-Längsseiten (7) erstreckt, wobei das Fischgrät-Muster Bodendielen (2) umfasst, die entlang einer Verlegeachse (9) in mindestens zwei Verlegereihen (10, 11) angeordnet sind, wobei die Bodendielen (2) einer ersten Verlegereihe (10) in einem Winkel der Bodendielen-Längsachse (8) zur Verlegeachse (9) von +45° und die Bodendielen (2) einer zweiten Verlegereihe (11) in einem Winkel der Bodendielen-Längsachse (8) zur Verlegeachse (9) von -45° angeordnet sind und die Bodendielen (2) einer jeweiligen Verlegereihe (10, 11) bezogen auf eine jeweils benachbarte Bodendiele (2) der jeweiligen Verlegereihe (10, 11) jeweils um eine Länge der Stirnseite entlang der Bodendielen-Längsachse (8) versetzt sind, wobei jeweils eine Bodendielen-Längsseite (7) einer Bodendiele (2) einer Verlegereihe (10, 11) an einer Bodendielen-Längsseite (7) einer benachbarten Bodendiele (2) derselben Verlegereihe (10, 11) zumindest teilweise anliegt und eine Ecke (12) der Bodendielen-Oberseite (5) einer jeden Bodendiele (2) auf der Verlegeachse (9) liegt, **dadurch gekennzeichnet, dass** die Flachkörper-Breite (4) der Summe aus einer ersten charakteristischen Abmessung (13) der Bodendiele (2) und einer ersten Fugenbreite entspricht, wobei die erste charakteristische Abmessung (13) der Bodendiele (2) einer Länge einer im 45° Winkel zur Bodendielen-Längsachse (8) und über die Bodendielen-Oberseite (5) erstreckenden Diagonalen entspricht.

2. System nach Anspruch 1, **dadurch gekennzeichnet, dass** die Flachkörper-Länge (3) der Zuschneide- und Verlegehilfe (1) der Summe aus einer zweiten charakteristischen Abmessung (14) des Fischgrät-Musters und einer zweiten Fugenbreite entspricht.

3. System nach einem der vorhergehenden Ansprüche, **dadurch gekennzeichnet, dass** die zweite charakteristische Abmessung (14) einer Länge einer sich orthogonal zur Verlegeachse (9) erstreckenden Verbindungslinie (20) zwischen einer äußersten Ecke der Bodendielen-Stirnseite (6) einer in der ersten Verlegereihe (10) verlegten Bodendiele (2) und einer - bezogen auf die Verlegachse (9) - innersten Ecke der Bodendielen-Stirnseite (6) einer in der zweiten Verlegereihe (11) verlegten Bodendiele (2) in der Verlegeebene entspricht.

4. System nach einem der vorhergehenden Ansprüche, **dadurch gekennzeichnet, dass** die erste und/oder die zweite Fugenbreite kleiner als 20 mm, vorzugsweise kleiner als 15 mm weiter vorzugsweise kleiner als 10 mm sowie größer als 6 mm, weiter vorzugsweise kleiner als 6 mm sowie größer als 0 mm ist.

5. System nach einem der vorhergehenden Ansprüche, **dadurch gekennzeichnet, dass** die erste und zweite Fugenbreite im Wesentlichen die gleiche Abmessung aufweisen.

6. System nach einem der vorhergehenden Ansprüche, **dadurch gekennzeichnet, dass** die Zuschneide- und Verlegehilfe derart eingerichtet ist, dass der Bodenbelag sowohl mit einer Fugenbreite größer Null als auch mit einer Fugenbreite gleich Null verlegbar ist.

7. System nach einem der vorhergehenden Ansprüche, **dadurch gekennzeichnet, dass** die Zuschneide- und Verlegehilfe (1) aus einem Material gefertigt ist, welches eine ausreichende Stabilität aufweist, damit die Zuschneide- und Verlegehilfe (1) als Führung für ein Schneidwerkzeug zum Zuschneiden der Bodendielen (2) einsetzbar ist.

8. System nach einem der vorhergehenden Ansprüche, **dadurch gekennzeichnet, dass** die Zuschneide- und Verlegehilfe (1) eine Führungsschiene für ein Werkzeug aufweist, vorzugsweise für ein Schneide- und/oder Markierungswerkzeug (15).

9. System nach einem der vorhergehenden Ansprüche, **dadurch gekennzeichnet, dass** die Zuschneide- und Verlegehilfe (1) aus Kunststoff, Metall, einem Faserverbund-Werkstoff, Naturstoff, Textilstoff, und/oder einem zellulosebasierten Werkstoff gefertigt ist.

10. System nach einem der vorhergehenden Ansprüche, **dadurch gekennzeichnet, dass** auf einer Zuschneide- und Verlegehilfen-Seite eine Zuschnitt-Anleitung für einen Benutzer dargestellt ist.

11. System nach einem der vorhergehenden Ansprüche, **dadurch gekennzeichnet, dass** die Zuschneide- und Verlegehilfe (1) zum Verlegen und Zuschneiden von Bodendielen (2) aus Holz, Kunststoff, Stein, Fliesen und/oder Verbundmaterial ausgebildet ist.

12. System nach einem der vorhergehenden Ansprüche, **dadurch gekennzeichnet, dass** die Zuschneide- und Verlegehilfe (1) eine Oberflächenbeschichtung aufweist, vorzugsweise eine Oberflächenbeschichtung zur Verringerung von Oberflächenabrieb.

13. System nach einem der vorhergehenden Ansprüche, **dadurch gekennzeichnet, dass** die Zuschneide- und Verlegehilfe (1) eine Faltkante zur Verkleinerung der Abmessungen der Zuschneide- und Verlegehilfe (1) aufweist.

14. System nach einem der vorhergehenden Ansprüche, **dadurch gekennzeichnet, dass** die Zuschneide- und Verlegehilfe (1) dazu eingerichtet ist, dass die Flachkörper-Breite (4) um das Maß der ersten charakteristischen Breite (13), oder ein Vielfaches davon, erweiterbar ist, und/oder dass die Flachkörper-Länge (3) um das Maß der zweiten charakteristischen Breite (14), oder ein Vielfaches davon, erweiterbar ist.

15. System nach einem der vorhergehenden Ansprüche, **dadurch gekennzeichnet, dass** die Zuschneide- und Verlegehilfe (1) zur Verwendung bei einem Fischgrät-Muster mit einem Winkel zwischen der Verlegeachse (9) und einer Verlegebereichs-Begrenzung (16) von größer gleich 45° und kleiner gleich 135° eingerichtet ist.

16. System nach einem der vorhergehenden Ansprüche, **dadurch gekennzeichnet, dass** die Zuschneide- und Verlegehilfe (1) zur Verwendung bei einem Fischgrät-Muster mit einem Winkel zwischen einer Orthogonalen der Verlegeachse (9) und einer Verlegebereichs-Begrenzung (16) von größer gleich 45° und kleiner gleich 135° eingerichtet ist.

17. Verfahren zum Zuschneiden und Verlegen von Bodendielen (2) bei einer Verlegung in einem Fischgrät-Muster, wie nach Anspruch 1 definiert, unter Einsatz eines Systems, das nach den Ansprüchen 1 bis 3 ausgebildet ist, wobei das Verfahren in einer ersten Verfahrensvariante folgende Schritte umfasst, wenn die Verlegeachse (9) einen Winkel von 45° bis 135° zur Verlegebereichs-Begrenzung (16) einnimmt:
a. in einer Verlegereihe werden nicht-abgelängte Bodendielen (2) im Fischgrät-Muster in Richtung einer Verlegebereichs-Begrenzung (16) verlegt, bis keine weitere nicht-abgelängte Bodendiele (2) in der Verlegereihe (10, 11) aufgrund der Verlegebereichs-Begrenzung (16) verlegt werden kann,
b. die nächste zu verlegende Bodendiele (17) in der Verlegereihe (10, 11) wird auf der letzten verlegten Bodendiele (2) jener der Verlegebereichs-Begrenzung (16) zugewandten Seite der Verlegereihe (10, 11) platziert,
c. die Zuschneide- und Verlegehilfe (1) wird derart auf der zu verlegenden Bodendiele (17) platziert, dass die Zuschneide- und Verlegehilfe (1) mit ihrer Flachkörper-Längsseite (19) an der Verlegebereichs-Begrenzung (16) anliegt,
d. eine Kontur der Zuschneide- und Verlegehilfe (1) wird auf die zu verlegende Bodendiele (17) übertragen,
e. die zu verlegende Bodendiele (17) wird entlang der übertragenen Kontur abgelängt,
f. und die abgelängte zu verlegende Bodendiele (17) wird dem Fischgrät-Muster entsprechend verlegt;
und wobei das Verfahren in einer zweiten Verfahrensvariante folgende Schritte umfasst, wenn eine Orthogonale zur Verlegeachse (9) einen Winkel von 45° bis 135° zur Verlegebereichs-Begrenzung (17) einnimmt:
g. nicht-abgelängte Bodendielen (2) werden entsprechend dem Fischgrät-Muster in Richtung einer Verlegebereichs-Begrenzung (16) verlegt, wobei eine erste Verlegereihe (10) in Nähe der Verlegebereichs-Begrenzung und eine zweite Verlegereihe (11) benachbart zur ersten Verlegereihe (10) auf der von der Verlegebereichs-Begrenzung (16) abgewandten Seite der ersten Verlegereihe (10) verlegt wird,
h. eine in einer zwischen der Verlegebereichs-Begrenzung (16) und der ersten Verlegereihe (10) zu verlegende Bodendiele (17) wird auf einer Bodendiele (2) der zweiten Verlegereihe (11) platziert, die im Fischgrät-Muster auf gleicher Höhe wie die zu verlegende Bodendiele (17) angeordnet ist,
i. die Zuschneide- und Verlegehilfe (1) wird derart auf der zu verlegende Bodendiele (17) platziert, dass die Zuschneide- und Verlegehilfe (1) mit ihrer Flachkörper-Breitenseite (18) an der Verlegebereichs-Begrenzung (16) anliegt,
j. eine Kontur der Zuschneide- und Verlegehilfe (1) wird auf die zu verlegende Bodendiele (17) übertragen,
k. die zu verlegende Bodendiele (17) wird entlang der übertragenen Kontur abgelängt,
I. und die abgelängte zu verlegende Bodendiele (17) wird dem Fischgrät-Muster entsprechend verlegt.

18. Verwendung eines nach einem der Ansprüche 1 bis 16 ausgebildeten Systems in einem Verfahren zum Zuschneiden und Verlegen von Bodendielen (2) bei einer Verlegung der Bodendielen (2) in einem Fischgrät-Muster, vorzugsweise in einem Verfahren gemäß Anspruch 17.

## Claims

1. A system for cutting and laying floorboards (2) of a floor covering composed of a plurality of floorboards (2) in a herringbone pattern, the system comprising a floorboard (2) and a cutting and laying aid (1), wherein the cutting and laying aid (1) is configured as a flat body having a flat body length (3) and a flat body width (4), wherein a floorboard (17) to be laid has, in relation to the laying plane, a substantially rectangular floorboard upper side (5) delimited by two opposite floorboard end sides (6) and floorboard long sides (7), respectively, wherein the floorboard end sides (6) are shorter than the floorboard long sides (7) and a floorboard longitudinal axis (8) extends parallel to the floorboard long sides (7), wherein the herringbone pattern comprises floorboards (2) disposed along a laying axis (9) in at least two laying rows (10, 11), wherein the floorboards (2) of a first laying row (10) are disposed with an angle of the floorboard longitudinal axis (8) to the laying axis (9) of +45° and the floorboards (2) of a second laying row (11) with an angle of the floorboard longitudinal axis (8) to the laying axis (9) of -45° and the floorboards (2) of a respective laying row (10, 11), with respect to a respectively adjacent floorboard (2) of the respective laying row (10, 11), are offset along the floorboard longitudinal axis (8) by one length of the end side in each case, wherein one floorboard long side (7) of a floorboard (2) of a laying row (10, 11) in each case abuts at least partially against a floorboard long side (7) of an adjacent floorboard (2) of the same laying row (10, 11), and a corner (12) of the floorboard upper side (5) of each floorboard (2) lies on the laying axis (9), **characterized in that** the flat body width (4) corresponds to the sum of a first characteristic dimension (13) of the floorboard (2) and a first joint width, wherein the first characteristic dimension (13) of the floorboard (2) corresponds to a length of a diagonal extending at an angle of 45° to the floorboard longitudinal axis (8) and across the floorboard upper side (5).

2. The system according to claim 1, **characterized in that** the flat body length (3) of the cutting and laying aid (1) corresponds to the sum of a second characteristic dimension (14) of the herringbone pattern and a second joint width.

3. The system according to any one of the preceding claims, **characterized in that** the second characteristic dimension (14) corresponds to the length of a connecting line (20), which extends orthogonally to the laying axis (9), between an outermost corner of the floorboard end side (6) of a floorboard (2) laid in a first laying row (10) and an - with respect to the laying axis (9) - innermost corner of the floorboard end side (6) of a floorboard (2) laid in the second laying row (11) in the laying plane.

4. The system according to any one of the preceding claims, **characterized in that** the first and/or second joint widths are less than 20 mm, preferably less than 15 mm, more preferably less than 10 mm and greater than 6 mm, more preferably less than 6 mm and greater than 0 mm.

5. The system according to any one of the preceding claims, **characterized in that** the first and second joint widths have substantially the same dimensions.

6. The system according to any one of the preceding claims, **characterized in that** the cutting and laying aid is configured such that the floor covering can be laid both with a joint width greater than zero and with a joint width equal to zero.

7. The system according to any one of the preceding claims, **characterized in that** the cutting and laying aid (1) is made from a material having sufficient ruggedness so that the cutting and laying aid (1) can be used as a guide for a cutting tool for cutting the floorboards (2).

8. The system according to any one of the preceding claims, **characterized in that** the cutting and laying aid (1) has a guide rail for a tool, preferably for a cutting and/or marking tool (15).

9. The system according to any one of the preceding claims, **characterized in that** the cutting and laying aid (1) is made from plastic, metal, a fiber composite material, a natural substance, textile material and/or a cellulose-based material.

10. The system according to any one of the preceding claims, **characterized in that** cutting instructions for a user are depicted on a side of the cutting and laying aid.

11. The system according to any one of the preceding claims, **characterized in that** the cutting and laying aid (1) is configured for laying and cutting floorboards (2) of wood, plastic, stone, tiles and/or composite material.

12. The system according to any one of the preceding claims, **characterized in that** the cutting and laying aid (1) has a surface coating, preferably a surface coating for reducing surface abrasion.

13. The system according to any one of the preceding claims, **characterized in that** the cutting and laying aid (1) has a folding edge for reducing the dimensions of the cutting and laying aid (1).

14. The system according to any one of the preceding claims, **characterized in that** the cutting and laying aid (1) is configured so that the flat body width (4) can be extended by the measure of a first characteristic width (13) or a multiple thereof, and/or that the flat body length (3) can be extended by the measure of a second characteristic width (14) or a multiple thereof.

15. The system according to any one of the preceding claims, **characterized in that** the cutting and laying aid (1) is configured for use in a herringbone pattern with an angle between the laying axis (9) and a laying area boundary (16) of equal to or greater than 45° and equal to or less than 135°.

16. The system according to any one of the preceding claims, **characterized in that** the cutting and laying aid (1) is configured for use in a herringbone pattern with an angle between an orthogonal of the laying axis (9) and a laying area boundary (16) of equal to or greater than 45° and equal to or less than 135°.

17. A method for cutting and laying floorboards (2) when laying them in a herringbone pattern as defined in claim 1, using a system configured according to claims 1 to 3, wherein the method, in a first variant of the method, comprises the following step if the laying axis (9) has an angle of 45° to 135° to the laying area boundary (16):
a. floorboards (2) not cut to length are laid in a laying row in a herringbone pattern in the direction of a laying area boundary (16) until no further floorboards (2) that are not cut to length can be laid in the laying row (10, 11) because of the laying area boundary (16),
b. the next floorboard (17) to be laid in the laying row (10, 11) is placed on the last laid floorboard (2) of the side of the laying row (10, 11) facing towards the laying area boundary (16),
c. the cutting and laying aid (1) is placed on the floorboard (17) to be laid in such a way that the cutting and laying aid (1) abuts with its flat body long side (19) against the laying area boundary (16),
d. a contour of the cutting and laying aid (1) is transferred onto the floorboard (17) to be laid,
e. the floorboard (17) to be laid is cut to length along the transferred contour,
f. and the floorboard (17) which is cut to length and to be laid is laid so as to conform to the herringbone pattern;
and wherein the method comprises, in a second variant of the method, the following steps if an orthogonal to the laying axis (9) has an angle of 45° to 135° to the laying area boundary (17):
g. floorboards (2) not cut to length are laid so as to conform to a herringbone pattern in the direction of a laying area boundary (16), wherein a first laying row (10) is laid in the vicinity of the laying area boundary and a second laying row (11) is laid adjacent to the first laying row (10) on the side of the first laying row (10) facing away from the laying area boundary (16),
h. a floorboard (17) to be laid between the laying area boundary (16) and the first laying row (10) is placed on a floorboard (2) of the second laying row (11) which is disposed within the herringbone pattern at the same level as the floorboard (17) to be laid,
i. the cutting and laying aid (1) is placed on the floorboard (17) to be laid in such a way that the cutting and laying aid (1) abuts with its flat body short side (18) against the laying area boundary (16),
j. a contour of the cutting and laying aid (1) is transferred onto the floorboard (17) to be laid,
k. the floorboard (17) to be laid is cut to length along the transferred contour,
l. and the floorboard (17) which is cut to length and to be laid is laid so as to conform to the herringbone pattern.

18. Use of a system configured in accordance with any one of the claims 1 to 16 in a method for cutting and laying floorboards (2) when laying the floorboards (2) in a herringbone pattern, preferably in a method according to claim 17.

## Revendications

1. Système de découpe et de pose de lattes de revêtement de sol (2) d'un revêtement de sol se composant d'une pluralité de lattes de revêtement de sol (2) en configuration de chevrons, le système comprenant une latte de revêtement de sol (2) et une assistance de découpe et de pose (1), sachant que l'assistance de découpe et de pose (1) est constituée sous la forme d'un corps plat, qui comporte une longueur de corps plat (3) et une largeur de corps plat (4), sachant qu'une latte de revêtement de sol à poser (17) comprend en référence au plan de pose une face supérieure de latte de revêtement de sol (5) pour l'essentiel rectangulaire, qui est limitée respectivement par deux faces avant de latte de revêtement de sol (6) opposées et faces longitudinales de latte de revêtement de sol (7), sachant que les faces avant de latte de revêtement de sol (6) sont plus courtes que les faces longitudinales de latte de revêtement de sol (7) et qu'un axe longitudinal de latte de revêtement de sol (8) s'étend parallèlement aux faces longitudinales de latte de revêtement de sol (7), sachant que la configuration en chevrons comprend des lattes de revêtement de sol (2), qui sont disposées le long d'un axe de pose (9) dans au moins deux rangées de pose (10, 11), sachant que les lattes de revêtement de sol (2) d'une première rangée de pose (10) sont disposées dans un angle de l'axe longitudinal de latte de revêtement de sol (8) par rapport à l'axe de pose (9) de + 45° et les lattes de revêtement de sol (2) d'une deuxième rangée de pose (11) dans un angle de l'axe longitudinal de latte de revêtement de sol (8) par rapport à l'axe de pose (9) de - 45° et les lattes de revêtement de sol (2) d'une rangée de pose respective (10, 11) sont respectivement décalées d'une longueur de face avant le long de l'axe longitudinal de latte de revêtement de sol (8) en référence à une latte de revêtement de sol (2) respectivement voisine de la rangée de pose respective (10, 11), sachant qu'une face longitudinale de latte de revêtement de sol (7) d'une latte de revêtement de sol (2) d'une rangée de pose (10, 11) s'applique au moins en partie respectivement à un côté longitudinal de latte de revêtement de sol (7) d'une latte de revêtement de sol voisine (2) de la même rangée de pose (10, 11) et un angle (12) de la face supérieure de latte de revêtement de sol (5) de chaque latte de revêtement de sol (2) se situe sur l'axe de pose (9), **caractérisé en ce que** la largeur de corps plat (4) correspond à la somme d'une première dimension caractéristique (13) de la latte de revêtement de sol (2) et d'une première largeur de joint, sachant que la première dimension caractéristique (13) de la latte de revêtement de sol (2) correspond à une longueur d'une diagonale s'étendant dans un angle de 45° par rapport à l'axe longitudinal de latte de revêtement de sol (8) et sur la face supérieure de la latte de revêtement de sol (5).

2. Système selon la revendication 1, **caractérisé en ce que** la longueur de corps plat (3) de l'assistance de découpe et de pose (1) correspond à la somme de la deuxième dimension caractéristique (14) de la configuration en chevrons et d'une deuxième largeur de joint.

3. Système selon l'une quelconque des revendications précédentes, **caractérisé en ce que** la deuxième dimension caractéristique (14) correspond à une longueur d'une ligne de liaison (20) s'étendant de façon orthogonale à l'axe de pose (9) entre un angle le plus extérieur de la face avant de la latte de revêtement de sol (6) d'une latte de revêtement de sol (2) posée dans la première rangée de pose (10) et un angle le plus intérieur, eu égard à l'axe de pose (9), de la face avant de la latte de revêtement de sol (6) d'une latte de revêtement de sol (2) posée dans la deuxième rangée de pose (11) dans le plan de pose.

4. Système selon l'une quelconque des revendications précédentes, **caractérisé en ce que** la première et/ou la deuxième largeur de joint est inférieure à 20 mm, de préférence inférieure à 15 mm, de préférence en plus inférieure à 10 mm et supérieure à 6 mm, de préférence en plus inférieure à 6 mm et supérieure à 0 mm.

5. Système selon l'une quelconque des revendications précédentes, **caractérisé en ce que** la première et la deuxième largeur de joint comportent pour l'essentiel la même dimension.

6. Système selon l'une quelconque des revendications précédentes, **caractérisé en ce que** l'assistance de découpe et de pose est agencée de telle manière que le revêtement de sol peut être posé tant avec une largeur de joint supérieure à zéro qu'avec une largeur de joint égale à zéro.

7. Système selon l'une quelconque des revendications précédentes, **caractérisé en ce que** l'assistance de découpe et de pose (1) est fabriquée dans un matériau, lequel comporte une stabilité suffisante de manière à ce que l'assistance de découpe et de pose (1) peut être utilisée en tant que guidage pour un outil de coupe pour découper les lattes de revêtement de sol (2).

8. Système selon l'une quelconque des revendications précédentes, **caractérisé en ce que** l'assistance de découpe et de pose (1) comporte un rail de guidage pour un outil, de préférence pour un outil de coupe et/ou de marquage (15).

9. Système selon l'une quelconque des revendications précédentes, **caractérisé en ce que** l'assistance de découpe et de pose (1) est fabriquée en matière plastique, en métal, dans un matériau composite à base de fibres, dans une substance naturelle, en textile et/ou dans un matériau à base de cellulose.

10. Système selon l'une quelconque des revendications précédentes, **caractérisé en ce qu'une** instruction de découpe pour un utilisateur est représentée sur un côté de l'assistance de découpe et de pose.

11. Système selon l'une quelconque des revendications précédentes, **caractérisé en ce que** l'assistance de découpe et de pose (1) est constituée pour la pose et la découpe de lattes de revêtement de sol (2) en bois, en matière plastique, en pierre, en carreaux et/ou en matériau composite.

12. Système selon l'une quelconque des revendications précédentes, **caractérisé en ce que** l'assistance de découpe et de pose (1) comporte un revêtement de surface, de préférence un revêtement de surface pour réduire l'abrasion de surface.

13. Système selon l'une quelconque des revendications précédentes, **caractérisé en ce que** l'assistance de découpe et de pose (1) comporte une arête de pliage pour réduire les dimensions de l'assistance de découpe et de pose (1).

14. Système selon l'une quelconque des revendications précédentes, **caractérisé en ce que** l'assistance de découpe et de pose (1) est agencée de telle manière que la largeur du corps plat (4) peut être élargie de la mesure de la première largeur caractéristique (13), ou d'un multiple de celle-ci, et/ou que la longueur du corps plat (3) peut être étendue de la mesure de la deuxième largeur caractéristique (14), ou d'un multiple de celle-ci.

15. Système selon l'une quelconque des revendications précédentes, **caractérisé en ce que** l'assistance de découpe et de pose (1) est agencée pour une utilisation avec une configuration en chevrons avec un angle se situant entre l'axe de pose (9) et une délimitation de la zone de pose (16) supérieure ou égale à 45° et inférieure ou égale à 135°.

16. Système selon l'une quelconque des revendications précédentes, **caractérisé en ce que** l'assistance de découpe et de pose (1) est agencée pour une utilisation avec une conception en chevrons avec un angle se situant entre une orthogonale de l'axe de pose (9) et une délimitation de la zone de pose (16) supérieure ou égale à 45° et inférieure ou égale à 135°.

17. Procédé de découpe et de pose de lattes de revêtement de sol (2) pour une pose avec une configuration en chevrons, comme cela est défini dans la revendication 1, en utilisant un système, qui est constitué selon l'une quelconque des revendications 1 à 3, sachant que le procédé comprend dans une première variante de procédé les étapes suivantes, lorsque l'axe de pose (9) adopte un angle de 45° à 135° par rapport à la délimitation de la zone de pose (16) :
a. dans une rangée de pose, les lattes de revêtement de sol (2) non mises à longueur sont posées en chevrons en direction d'une délimitation de zone de pose (16) jusqu'à ce qu'aucune autre latte de revêtement de sol (2) non mise à longueur ne puisse être posée dans la rangée de pose (10, 11) en raison de la délimitation de zone de pose (16),
b. la latte de revêtement de sol à poser suivante (17) dans la rangée de pose (10, 11) est placée sur la dernière latte de revêtement de sol (2) posée de chaque face tournée vers la délimitation de zone de pose (16) de la rangée de pose (10, 11),
c. l'assistance de découpe et de pose (1) est placée sur la latte de revêtement de sol à poser (17) de telle manière que l'assistance de découpe et de pose (1) vient s'appliquer avec sa face longitudinale de corps plat (19) sur la délimitation de zone de pose (16),
d. un profil de l'assistance de découpe et de pose (1) est transmis à la latte de revêtement de sol à poser (17),
e. la latte de revêtement de sol à poser (17) est mise à longueur le long du profil transmis,
f. et la latte de revêtement de sol à poser mise à longueur (17) est posée conformément à la configuration en chevrons,
et sachant que
le procédé comprend dans une deuxième variante de procédé les étapes suivantes, lorsqu'une orthogonale à l'axe de pose (9) forme un angle de 45° à 135° par rapport à la délimitation de la zone de pose (17) :
g. les lattes de revêtement de sol non mises à longueur (2) sont posées conformément à la configuration en chevrons en direction d'une délimitation de la zone de pose (16), sachant qu'une première rangée de pose (10) est posée à proximité de la délimitation de la zone de pose et une deuxième rangée de pose (11) voisine de la première rangée de pose (10) sur la face éloignée de la délimitation de la zone de pose (16) de la première rangée de pose (10),
h. une latte de revêtement de sol à poser (17) entre la délimitation de la zone de pose (16) et la première rangée de pose (10) est placée sur une latte de revêtement de sol (2) de la deuxième rangée de pose (11), qui est disposée en configuration en chevrons à la même hauteur que la latte de revêtement de sol à poser (17),
i. l'assistance de découpe et de pose (1) est placée sur la latte de revêtement de sol à poser (17) de telle manière que l'assistance de découpe et de pose (1) s'applique avec son côté largeur de corps plat (18) à la délimitation de zone de pose (16),
j. un profil de l'assistance de découpe et de pose (1) est transmis à la latte de revêtement de sol à poser (17),
k. la latte de revêtement de sol à poser (17) est mise à longueur le long du profil transmis,
l. et la latte de revêtement de sol à poser mise à longueur (17) est posée conformément à la configuration en chevrons.

18. Utilisation d'un système constitué selon l'une quelconque des revendications 1 à 16 dans un procédé de découpe et de pose de lattes de revêtement de sol (2) pour une pose de lattes de revêtement de sol (2) dans une configuration en chevrons, de préférence dans un procédé selon la revendication 17.
